# EUROPÄISCHE PATENTSCHRIFT

(11) **EP 0 960 814 B1**
(45) Veröffentlichungstag und Bekanntmachung des Hinweises auf die Patenterteilung: **28.05.2003**
(21) Anmeldenummer: 99810377.4
(22) Anmeldetag: 04.05.1999
(51) Int. Cl.: B65B 5/10

(54) **Vorrichtung zum Zuführen von Produkten zu einer Verpackungsmaschine**
Device for feeding articles to a packaging machine
Dispositif pour alimenter des objets à une machine d'emballage

(30) Priorität: 26.05.1998 CH 115698
(43) Veröffentlichungstag der Anmeldung: 01.12.1999
(73) Patentinhaber: SIG Pack Systems AG, 8222 Beringen (CH)
(72) Erfinder: Fluck, René, 8226 Schleitheim (CH)
(74) Vertreter: Clerc, Natalia

(56) Entgegenhaltungen:
- WO-A-96/41760
- US-A- 5 176 244

## Beschreibung

Aus der WO-A-96/41760 ist eine Vorrichtung zum Zuführen von Produkten zu einer Verpackungsmaschine bekannt. Die Vorrichtung hat zwei parallele, separat angetriebene, endlose Transportketten, von denen über weniger als die Hälfte ihres Umfangs in regelmässigen Abständen Mitnehmer abstehen. Die Mitnehmer schieben die Produkte auf einer geschlitzten Gleitplatte von einer Aufnahmestation über eine Arbeitsstrecke zu einer Abgabestation, wo die Produkte in einen Schlauchbeutel verpackt werden.

In der WO-A-97/42108 ist eine ähnliche Vorrichtung beschrieben, bei welcher die beiden parallelen Förderelemente Zahnriemen sind.

Die US-A-4 577 453 beschreibt eine Zuführvorrichtung, allerdings mit bloss einem Förderelement, bei welcher die Produkte an der Übergabestelle als Gruppen zunächst auf einen Tisch und von diesem mittels eines separaten Schiebers senkrecht zur Ausschubrichtung in einen Verpackungsbehälter geschoben werden.

Der vorliegenden Erfindung liegt die Aufgabe zugrunde, eine Transportvorrichtung anzugeben, mit welcher rationell Verpakkungsbehälter gefüllt werden können. Diese Aufgabe wird durch die Merkmalskombination der Ansprüche gelöst.

Nachfolgend werden Ausführungsbeispiele der Erfindung anhand der Zeichnung erläutert. Darin zeigt:
- Figuren 1 und 2: schematische Seitenansichten einer ersten Ausführungsform,
- Figuren 3 und 4: Querschnitte durch die Übergabestelle, und
- Figuren 5 bis 7: zwei weitere Ausführungsformen.

Der Vorrichtung 1 nach Figuren 1 und 2 ist ein Zufuhrförderband 10 vorgeschaltet, auf welchem eine Kolonne 11 von scheibenförmigen Produkten (z.B. Biskuits) in Transportrichtung A angeliefert wird. Die Produkte 12 können einen unregelmässigen Abstand voneinander haben. Vorzugsweise läuft das Förderband 10 mit konstanter Geschwindigkeit. Bei variabler Geschwindigkeit des Bandes 10 ist mit seinem Antriebsmotor ein Drehwinkelgeber gekoppelt, der mit der Steuereinrichtung 13 der Vorrichtung 1 verbunden ist. Oberhalb des Bandes 10 ist ein Höhenprofilsensor 14 montiert. Der Höhenprofilsensor 14 misst die Abmessungen und die Form des unter ihm vorbeitransportierten Produktes 12 und vergleicht diese Messwerte mit eingegebenen und/oder eingelernten Sollwerten. Dabei wird nicht nur die äussere Umrissform des Produktes 12 und dessen Länge auf dem Band 10 erfasst, sondern auch dessen Oberfläche. Falls die Abweichungen vom Sollprofil vorgegebene Toleranzabweichungen überschreiten, wird ein Signal direkt an eine Ausschubeinheit 15 übermittelt, welche das betreffende Produkt 12 stromabwärts des Sensors 14 quer zur Förderrichtung A vom Band 10 in einen nicht dargestellten Auffangbehälter ausstösst. Die Einheit 15 kann z.B. aus einem Schieber 16 bestehen, der durch einen Aktuator 17 kurzfristig aktuiert wird, oder aus einer kurzfristig eingeschalteten Blasdüse. Stromabwärts der Einheit 15 und unmittelbar vor der Aufgabestelle 20 der Vorrichtung 1 kann ein weiterer Fühler 18 angeordnet sein, z.B. eine Reflex-Lichtschranke, der über die Steuereinheit 13 das exakte Eintakten der Produkte 12 in die Vorrichtung 1 sicherstellt.

Die Vorrichtung 1 umfasst ein Gleitblech 21 und zwei darüber angeordnete, um je zwei Umlenkräder 22, 23 geführte, endlose, parallele Zahnriemen 24, 25. Von jedem der Riemen 24, 25 steht je eine Gruppe 26 von regelmässig beabstandeten Mitnehmern 27 ab. Die Gruppenlänge ist kürzer als die Hälfte des Umfangs des Riemens 24, 25. Die beiden an der Aufgabestelle 20 angeordneten Umlenkräder 22 sind durch je einen separaten Motor 28 mit Drehwinkelgeber 29 angetrieben. Die Motoren 28 werden von der Einrichtung 13 so gesteuert, dass jeweils ein Mitnehmer 27 unmittelbar vor einem Produkt 12 an der Aufgabestelle 20 eintrifft und dieses Produkt durch den nächsten Mitnehmer 27 derselben Gruppe 26 auf dem Gleitblech 21 weitergeschoben wird. Die Motoren 28 werden so gesteuert, dass an der Aufgabestelle 20 jeweils der vorderste Mitnehmer 27a der einen Gruppe 26 an den hintersten Mitnehmer 27b der anderen Gruppe 26 unmittelbar ohne Zwischenraum anschliesst (Figur 1). Die Steuerung der Motoren 28 kann z.B. gemäss WO 96/41760 erfolgen. Sobald der hinterste Mitnehmer 27b der einen Gruppe 26 ein Produkt 12 erfasst hat (Figur 1), wird der betreffende Riemen 25 beschleunigt (Figur 2), bis die Gruppe 26 auf der horizontalen Arbeitsstrecke 31 mit an der Übergabestelle 30 seitlich des Blechs 21 und parallel zu diesem bereitgestellten Gruppen 32 von Verpackungsbehältern 33 ausgerichtet ist. In dieser Stellung wird der betreffende Riemen 25 angehalten und die Produkte 12 der ganzen Gruppe 26 gleichzeitig seitlich in die Behälter 33 geschoben. Zur Wartung können die beiden Zahnriemen 24, 25 einzeln oder gemeinsam um die Achse der Räder 22 schwenkbar sein, was in Figur 1 mit strichpunktierten Linien angedeutet ist. Wird eine Schwenkbarkeit um die stromabwärtigen Umlenkräder 23 bevorzugt, werden zweckmässig diese von den Motoren 28 angetrieben.

Figur 3 zeigt schematisch einen möglichen Mechanismus zum Ausschieben der Produkte 12 an der Übergabestelle 30. Das Gleitblech 21 hat an der Übergabestelle 30 eine Reihe von Querschlitzen 38 im Abstand der Teilung der Mitnehmer 27, allenfalls zwei Schlitze .38 pro Zwischenraum zwischen den Mitnehmern 27. Durch diese Schlitze 38 greift je ein abgekröpftes Ende 39 eines Schiebers 40. Die Schieber 40 sind an einer gemeinsamen Stange 41 befestigt, die am freien Ende von zwei Schwenkhebeln 42 schwenkbar gelagert ist. Die beiden Hebel 42 sind durch eine gemeinsame, parallel zur Förderrichtung A angeordnete Welle 43 drehfest miteinander verbunden und um die Achse der Welle 43 gemeinsam schwenkbar. Die Stange 41 ist mit einem Hebel 44 starr verbunden, dessen freies Ende gelenkig mit einem Schlitten 45 verbunden ist. Der Schlitten 45 ist an einem Träger 46 horizontal verschiebbar geführt. Der Träger 46 ist in einem Gehäuse 47 der Vorrichtung 1 vertikal verschiebbar geführt. Eine Scheibe 51 ist mit einer zur Welle 43 parallelen Welle 52 verbunden. Bei der Ausschubbewegung dreht ein Motor 53 die Welle 52 um jeweils eine Umdrehung. An der Scheibe 51 ist auf der einen Seite ein Exzenterzapfen 54 montiert, der über eine Gelenkstange 55 mit dem Schlitten 45 verbunden ist. Auf der gegenüberliegenden Seite der Scheibe 51 ist eine Kurvenscheibe 56 montiert, welche über eine Abtastrolle 57 einen schwenkbaren, doppelarmigen Hebel 58 und eine Gelenkstange 59 die Vertikalbewegung des Trägers 46 steuert. Bei der Ausschubbewegung steht der betreffende Riemen 25 still und ist der Träger 46 in der dargestellten angehobenen Stellung, so dass das hochgebogene Ende 39 der Schieber 40 die Kolonne der Produkte 12 innerhalb der Gruppe 26 von Mitnehmern 27 quer zur Transportrichtung A von der Gleitplatte 21 abschiebt in die in Figur 3 nicht dargestellten Behälter 33. Die Elemente 44 bis 46 und 51 bis 59 sind in Achsrichtung der Welle 43 so versetzt, dass die Behälter 33 neben der Platte 21 Platz haben. Für den Rückhub wird der Träger 46 mittels der Kurvenscheibe 56 und des Hebels 58 abgesenkt, so dass während dieses Rückhubes bereits die Mitnehmer 27 der einen Gruppe 26 mittels des Zahnriemens 25 aus dem Bereich der Übergabestelle 30 weggefahren werden können. Während des Ausschiebens der Produkte 12 an der Übergabestelle 30 werden die Produkte 12 an der Aufgabestelle 20 zwischen den Mitnehmern 27 der zweiten Gruppe 26 auf dem anderen Band 24 aufgetaktet. Der Ausschiebevorgang wiederholt sich anschliessend für diese zweite Gruppe 26.

Statt des dargestellten Kurbel- und Kurvenscheiben-Triebes können der Träger 46 und der Schieber 45 durch Linearmotoren 60, 61 angetrieben sein (Figur 3a).

In Figur 4 ist die Übergabestelle 30 ohne die Elemente 44 bis 59 dargestellt (die axial versetzt sind). Bei der Übergabestelle 30 ist auf der den Schiebern 40 abgewandten Seite des Gleitbleches 21 ein Förderglied 64 in Form zweier paralleler, endloser Ketten 65 angeordnet, die um je zwei Umlenkräder 66, 67 geführt sind, wobei das eine koaxiale Radpaar 66 durch einen gemeinsamen Motor 68 mit Winkelgeber 69 angetrieben ist, die ebenfalls mit der Steuereinrichtung 13 verbunden sind. Zwischen den Ketten 65 sind in regelmässigen Abständen Träger 70 montiert. An den Trägern 70 sind Aufnahmeelemente 71 für die Aufnahme der Verpakkungsbehälter (trays) 33 wahlweise so befestigt, dass das offene Ende 73 der Behälter 33 an der Übergabestelle 30 annähernd horizontal oder annähernd vertikal ist. In Figur 4 sind die Elemente 71 zu Illustrationszwecken abwechselnd in diesen beiden Stellungen gezeigt. In Wirklichkeit werden alle Elemente 71 des Fördergliedes 64 nur in der einen oder der anderen Richtung montiert sein. In einem Fall werden die Gruppen 74 von Produkten 12 in den Behältern 33 so gebildet, dass der Rand sämtlicher Produkte 12 der gebildeten Gruppen 74 den Boden 75 der Behälter 33 berührt (on edge). Im anderen Fall berührt nur die eine Flachseite des einen Produktes 12 den Boden 75 (Stapel). Im ersten Fall werden die Ketten 65 nach jedem Ausschubvorgang um einen Schritt entsprechend der Dicke der Produkte 12 vorgeschoben, bis die betreffenden Behälter 33 gefüllt sind. Dann erfolgt ein Vorschubschritt entsprechend der Teilung der Träger 70 abzüglich der Dicke der Gruppen 74. Im zweiten Fall werden die Ketten 65 jeweils so vorgeschoben, dass die Öffnung 73 an der übergabestelle 30 jeweils knapp unterhalb der Oberseite des Gleitblechs 21 zu liegen kommt. Sobald der betreffende Behälter 33 gefüllt ist, erfolgt ein Vorschub von der Länge der Teilung der Träger 70.

Bei den unteren Umlenkrädern 67 werden die Behälter 33 an einer Abgabestelle 77 durch eine Gruppe von Fingern 78 erfasst, welche nicht dargestellte Schlitze in den Elementen 71 durchgreifen. Die gefüllten Behälter 33 gleiten auf der gekrümmten Oberseite 79 der Finger 78 auf ein Abfuhrförderband 80. Bei den oberen Rädern 66 werden leere Behälter 33 mit bekannten, nicht dargestellten Mitteln in die Aufnahmeelemente 71 eingeführt.

Figur 5 zeigt eine weitere Ausführungsform, in welcher die Mitnehmer 27 in der Seitenansicht T-förmig ausgebildet sind, also an ihren freien Enden über die Arbeitsstrecke 31 hinweg horizontale Tragelemente 84 abstehen, welche die Produkte von der Aufgabestelle 20 zur Übergabestelle 30 tragen. Das Gleitblech 21 entfällt in diesem Falle. Figuren 6 und 7 zeigen eine weitere Variante, in welcher die Zahnriemen 24, 25 oder Förderketten unterhalb der Arbeitsstrecke 31 angeordnet sind. Die Mitnehmer 27 sind auf Tragkörpern 85 montiert, wobei die eine Gruppe 26 von Tragkörpern 85 am Riemen 24, die andere Gruppe 26 am Riemen 25 befestigt ist. Die Körper 85 haben (ausgenommen an beiden Enden der Gruppe 26) beidseits der Mitnehmer 27 Tragflächen 86.

Mit der erfindungsgemässen Vorrichtung wird eine hohe Flexibilität erreicht. Die Produkte 12 können in den Behältern 33 wahlweise als auf Kante stehende Gruppe 74 oder als Stapel eingefüllt werden. Es ist ein modularer Aufbau möglich. Das Einfüllen von Gruppen 74 in die Behälter 33 erfordert nur wenige Schritte, so dass die Produkte 12 geschont werden. Es wird eine hohe Durchsatzleistung erzielt (bis zu 800 Stück/min. ) . Es kann gleichzeitig eine ganze Reihe von Verpackungsbehältern 33 gefüllt werden. In den Figuren 1, 2 und 5 sind beispielsweise die zu befüllenden Behälter 33 als vier nebeneinander angeordnete, zusammenhängende Dreiergruppen 89 dargestellt, wobei der Abstand benachbarter Behälter 33 zwischen den Gruppen 89 etwas grösser ist als der Behälterabstand innerhalb der Gruppen 89. Dementsprechend sind auch die Gruppen 26 von Mitnehmern 27 in Dreier-Untergruppen unterteilt, die durch entsprechend dickere Mitnehmer 27c voneinander getrennt sind. Diese periodisch ungleichen Intervalle zwischen den Mitnehmern 27 sind in der Steuereinrichtung 13 entsprechend einprogrammiert, so dass anhand der Signale des Fühlers 18, eines allfälligen Drehwinkelgebers des Antriebs des Bandes 10 und des Drehwinkelgebers 29 ein Eintakten der Produkte 12 zwischen die Mitnehmer 27 präzis erfolgt. Bei einer Zufuhrrate der Produkte 12 auf dem Band 10 von z.B. 720 Stück/min. ist deshalb die Taktfrequenz des Ausschubvorgangs 1 Hz. Bei entsprechend längerer Gruppe 32 von Behältern 33 und längerer Arbeitsstrecke 31 kann diese Taktfrequenz weiter verringert werden.

## Patentansprüche

1. Vorrichtung zum Zuführen von Produkten (12) zu einer Verpackungsmaschine, umfassend:
- mindestens zwei längs einer Arbeitsstrecke (31) zwischen einer Aufgabestelle (20) und einer Übergabestelle (30) angeordnete, umlaufende Förderelemente (24, 25), welche durch je einen separaten Antrieb (28) längs der Arbeitsstrecke (31) in Förderrichtung (A) antreibbar sind, wobei von jedem dieser Förderelemente (24, 25) über einen Teil seiner Länge Mitnehmer (27) mit regelmässiger Teilung abstehen, **dadurch gekennzeichnet, daß**
- mehrere an der Übergangsstelle (30) im Abstand dieser Teilung in Förderrichtung (A) voneinander beabstandete Schieberelemente (40), die durch Steuermittel (51-59) quer zur Förderrichtung (A) bewegbar sind,
- ein Förderglied (64), an dem mehrere Aufnahmeelemente (71) zur Aufnahme von Gruppen (32) von nebeneinander angeordneten Verpackungsbehältern (33) angeordnet sind, wobei die Aufnahmeelemente (71) durch das Förderglied (64) von der Übergabestelle (30) zu einer Abgabestelle (77) förderbar sind,
- wobei die Schieberelemente (40) an der Übergabestelle (30) die Produkte (12) von den Förderelementen (24, 25) in die Behälter (33) schieben.

2. Vorrichtung nach Anspruch 1, wobei an der Übergabestelle (30) von den Schieberelementen (40) die Behälter (33) in aufeinanderfolgenden Ausschubhüben derart befüllt werden, dass in den Behältern (33) Produktegruppen (74) gebildet werden.

3. Vorrichtung nach Anspruch 2, wobei die Aufnahmeelemente (71) am Förderglied (64) wahlweise derart montierbar sind, dass eine Öffnung (73), durch welche die Behälter (33) befüllt werden, an der Übergabestelle (30) entweder annähernd horizontal oder annähernd vertikal ausgerichtet ist, so dass aus jeweils mehreren scheibenförmigen Produkten (12) Produktegruppen (74) entweder durch hochkant stehende oder durch flach liegende Produkte (12) gebildet werden.

4. Vorrichtung nach einem der Ansprüche 1 bis 3, wobei die Mitnehmer (27) der Förderelemente (24, 25) wahlweise als schiebende oder tragende Elemente ausgebildet sind.

5. Vorrichtung nach einem der Ansprüche 1 bis 3, wobei die nebeneinander angeordneten Förderelemente (24, 25) einzeln oder gemeinsam um eine Achse an einem ihrer Enden schwenkbar sind.

6. Vorrichtung nach einem der Ansprüche 1 bis 5, wobei stromaufwärts der Aufgabestelle (20) ein Fühler (14, 18) zum Eintakten der Produkte (12) auf die Förderelemente (24, 25) und/oder zur Qualitätskontrolle der Produkte (12) angeordnet ist, insbesondere eine Lichtschranke (18) und/oder ein Höhenprofilsensor (14).

7. Vorrichtung nach Anspruch 6, wobei zwischen dem Fühler (14) und der Aufgabestelle (20) ein Ausstossorgan (15) für defekte Produkte (12) angeordnet ist.

8. Vorrichtung nach einem der Ansprüche 1 bis 7, wobei das Förderglied (64) durch einen umlaufenden Förderer, insbesondere zwei parallele, umlaufende Ketten (65), gebildet ist, an dem die Aufnahmeglieder (71) in regelmässigen Abständen befestigt sind.

9. Vorrichtung nach Anspruch 8, wobei die Aufnahmeglieder (71) in Reihen angeordnet sind, die an der Übergabestelle (30) annähernd parallel zur Arbeitsstrecke (31) sind.

10. Vorrichtung nach einem der Ansprüche 1 bis 9, wobei die Schieberelemente (40) durch Linearmotoren angetrieben sind.

## Claims

1. Apparatus for feeding products (12) to a packaging machine, comprising:
- at least two circulating conveying elements (24, 25) which are arranged along an operating path (31) between a supply location (20) and a transfer location (30) and can be driven in the conveying direction (A) along the operating path (31) by a separate drive (28) in each case, carry-along members (27) projecting at regular spacings from each of said conveying elements (24, 25), over a part of the length thereof,
**characterized in that**
- a plurality of pusher elements (40) which are spaced apart from one another in the conveying direction (A), by the same distance as this spacing, at the transfer location (30) and can be moved transversely to the conveying direction (A) by control means (51-59),
- a conveying mechanism (64) on which a plurality of accommodating elements (71) are arranged for the purpose of accommodating groups (32) of packaging containers (33) arranged one beside the other, it being possible for the accommodating elements (71) to be conveyed from the transfer location (30) to a discharge location (77) by the conveying mechanism (64),
- it being the case that the pusher elements (40), at the transfer location (30), push the products (12) from the conveying elements (24, 25) into the containers (33).

2. Apparatus according to Claim 1, it being the case that, at the transfer location (30), the containers (33) are filled in successive push-out strokes by the pusher elements (40) such that groups (74) of products are formed in the containers (33).

3. Apparatus according to Claim 2, it being the case that the accommodating elements (71) can be mounted on the conveying mechanism (64) optionally such that an opening (73) through which the containers (33) are filled is oriented either more or less horizontally or more or less vertically at the transfer location (30), with the result that a plurality of disc-shaped or wafer-like products (12) in each case are used to form groups (74) of products either from products (12) which stand on edge or from those which lie flat.

4. Apparatus according to one of Claims 1 to 3, it being the case that the carry-along members (27) of the conveying elements (24, 25) are optionally designed as pushing or carrying elements.

5. Apparatus according to one of Claims 1 to 3, it . being the case that the conveying elements (24, 25), which are arranged one beside the other, can be pivoted individually or together about an axis at one of their ends.

6. Apparatus according to one of Claims 1 to 5, it being the case that arranged upstream of the supply location (20) is a sensor (14, 18) for cyclically feeding the products (12) onto the conveying elements (24, 25) and/or for controlling the quality of the products (12), in particular a light barrier (18) and/or a height-profile sensor (14).

7. Apparatus according to Claim 6, it being the case that an ejecting element (15) for defective products (12) is arranged between the sensor (14) and the supply location (20).

8. Apparatus according to one of Claims 1 to 7, it being the case that the conveying mechanism (64) is formed by a circulating conveyor, in particular two parallel, circulating chains (65), on which the accommodating elements (71) are fastened at regular intervals.

9. Apparatus according to Claim 8, it being the case that the accommodating elements (71) are arranged in rows which, at the transfer location (30), are more or less parallel to the operating path (31).

10. Apparatus-according to one of Claims 1 to 9, it being the case that the pusher elements (40) are driven by linear motors.

## Revendications

1. Dispositif pour alimenter des objets (12) à une machine d'emballage, comprenant:
- au moins deux éléments de transport tournants (24, 25), disposés le long d'une zone de travail (31) entre un poste de chargement (20) et un poste de transfert (30), qui peuvent être entraînés dans le sens de transport (A) le long de la zone de travail (31) chacun par un entraînement séparé (28), dans lequel des poussoirs (27) sont dressés avec un pas régulier sur chacun de ces éléments de transport (24, 25), sur une partie de sa longueur,
**caractérisé par**
- plusieurs éléments de tiroir (40) espacés l'un de l'autre dans le sens de transport (A) à la distancé de ce pas, au poste de transfert (30), qui peuvent être déplacés transversalement au sens de transport (A) par des moyens de commande (51-59),
- un organe de transport (64), sur lequel sont disposés plusieurs éléments de réception (71) destinés à recevoir des groupes (32) de récipients d'emballage (33) disposés l'un à côté de l'autre, dans lequel les éléments de réception (71) peuvent être transportés par l'organe de transport (64) du poste de transfert (30) à un poste de dépôt (77),
- dans lequel les éléments de tiroir (40) au poste de transfert (30) font glisser les objets (12) des éléments de transport (24, 25) dans les récipients (33).

2. Dispositif suivant la revendication 1, dans lequel les récipients (33) sont remplis au poste de transfert (30) par les éléments de tiroir (40) dans des courses d'expulsion successives, de telle manière que des groupes d'objets (74) soient formés dans les récipients (33).

3. Dispositif suivant la revendication 2, dans lequel les éléments de réception (71) peuvent être montés au choix sur l'organe de transport (64), de telle manière qu'une ouverture (73), à travers laquelle les récipients (33) sont. remplis, soit alignée au poste de transfert soit approximativement horizontalement soit approximativement verticalement, de telle manière que, parmi plusieurs objets en forme de disque (12), des groupes d'objets (74) soient formés par des objets (12) soit dressés sur chant soit posés à plat.

4. Dispositif suivant l'une quelconque des revendications 1 à 3, dans lequel les poussoirs (27) des éléments de transport (24, 25) ont au choix la forme d'éléments glissants ou portants.

5. Dispositif suivant l'une quelconque des revendications 1 à 3, dans lequel les éléments de transport (24, 25) disposés l'un à côté de l'autre peuvent pivoter individuellement ou ensemble autour d'un axe à l'une de leurs extrémités.

6. Dispositif suivant l'une quelconque des revendications 1 à 5, dans lequel un capteur (14, 18), en particulier un barrage photoélectrique (18) et/ou un détecteur de hauteur de profil (14), est disposé en amont du poste de chargement (20) pour engager les objets (12) sur les éléments de transport (24, 25) et/ou pour le contrôle de la qualité des objets (12).

7. Dispositif suivant la revendication 6, dans lequel un organe d'éjection (15) pour les objets (12) défectueux est disposé entre le capteur (14) et le poste de chargement (20).

8. Dispositif suivant l'une quelconque des revendications 1 à 7, dans lequel l'organe de transport (64) est formé par un transporteur tournant, en particulier deux chaînes tournantes parallèles (65), sur lequel les éléments de réception (71) sont fixés à des distances régulières.

9. Dispositif suivant la revendication 8, .dans lequel les éléments de réception (71) sont disposés en lignes, qui sont approximativement parallèles à la zone de travail (31) au poste de transfert (30).

10. Dispositif suivant l'une quelconque des revendications 1 à 9, dans lequel les éléments de tiroir (40) sont entraînés par des moteurs linéaires.
